# EUROPÄISCHE PATENTSCHRIFT

(11) **EP 2 272 591 B1**
(45) Veröffentlichungstag und Bekanntmachung des Hinweises auf die Patenterteilung: **11.09.2013**
(21) Anmeldenummer: 09164693.5
(22) Anmeldetag: 06.07.2009
(51) Int. Cl.: B02C 17/16

(54) **Rührwerkskugelmühle**
Stirring ball mill
Broyeur à billes à agitateur

(43) Veröffentlichungstag der Anmeldung: 12.01.2011
(73) Patentinhaber: Willy A. Bachofen AG, 4132 Muttenz (CH)
(72) Erfinder: Lang, Frank Ronald, Dr., 4132 Muttenz (CH); Weider, Marc, 68730 Blotzheim (FR); Jeker, Erich, 4227 Büsserach (CH)
(74) Vertreter: Bohest AG

(56) Entgegenhaltungen:
- EP-A- 0 771 591
- WO-A-03/004168
- US-A- 3 682 399

## Beschreibung

Die Erfindung betrifft eine Rührwerkskugelmühle gemäss dem Oberbegriff der unabhängigen Patentansprüche 1 und 2.

Rührwerkskugelmühlen werden beispielsweise zur Zerkleinerung bzw. Dispergierung von Feststoffen in einer Flüssigkeitsphase eingesetzt, insbesondere für Produkte aus der Nanotechnologie, aber auch beispielsweise für Farbstoffsuspensionen, Lackfarben, Druckfarben, Agrochemikalien, Füllstoffsuspensionen, Kosmetika, Nahrungsmittel Pharmazeutika oder Mikroorganismen.

Dabei wird durch den am einen Ende einer Mahlkammer angeordneten Einlass das zu mahlende oder in einer Flüssigkeit zu dispergierende Gut in die Mahlkammer eingebracht und in dieser gemahlen bzw. dispergiert. Das Gut wird dabei sukzessive durch die Mahlkammer hindurch bewegt, woraufhin das gemahlene bzw. dispergierte Gut durch ein Trennorgan hindurch, z.B. durch einen dynamischen Trennspalt oder durch ein Schlitzsieb,sowie anschliessend durch einen am dem Einlass gegenüberliegenden Ende angeordneten Auslass abgeführt werden kann. Beim Betrieb der Rührwerkskugelmühlen wird grundsätzlich unterschieden zwischen der Passagenfahrweise und der Kreislauffahrweise.

Bei der Passagenfahrweise wird das zu mahlende bzw. zu dispergierende Gut von einem ersten Behälter durch die Rührwerkskugelmühle hindurch in einen zweiten Behälter gepumpt. Um eine gewünschte Feinheit des gemahlenen bzw. dispergierten Guts (Produkt) zu erreichen, kann ggf. das Gut von dem zweiten Behälter erneut durch die Rührwerkskugelmühle in einen weiteren Behälter gepumpt werden, und so weiter (Mehrpassagenfahrweise).

Bei der Kreislauffahrweise wird das zu mahlende bzw. zu dispergierende Gut aus einem Behälter in die Rührwerkskugelmühle und wieder zurück in denselben Behälter gepumpt, bis die gewünschte Feinheit des gemahlenen bzw. diespergierten Guts (Produkt) erreicht ist. Die grundsätzliche Funktionsweise solcher Rührwerkskugelmühlen ist bekannt und beispielsweise in der EP 0 627 262 oder der DE 2 215 790 beschrieben.

Bei Rührwerkskugelmühlen kommen verschiedene Trenntechniken zum Einsatz, um das gemahlene bzw. dispergierte Gut (Produkt) von den Mahlkörpern zu trennen. Beispiele hierfür sind dynamische Trennspalte, die aus einem Rotor und einem Stator bestehen, und Siebe, z.B. Schlitzsiebe. Aufgrund der höheren Durchgangsfläche ist mit Sieben im Allgemeinen ein höherer Durchsatz realisierbar. Allerdings kann der Durchgang durch die Schlitze der Schlitzsiebe unter anderem durch Gasblasen behindert werden, wenn das zu mahlende Gut nicht vor dem Eintritt in die Mahlkammer entgast wird. Ausserdem steht der Raum, der die Gasblasen enthält, nicht für die Mahlung bzw. Dispergierung zur Verfügung, und Gasblasen können zur Krustenbildung und zur Verklebung der Mahlkörper und/oder des zu mahlenden bzw. zu dispergierenden Guts führen. Dies hat eine Reduktion der Mahlleistung zur Folge und kann im Extremfall zu einer Blockierung der Rührwerkskugelmühle führen. Beim Auftreten von Gasblasen im Gut werden die Blasen durch Turbulenzen und Mahlkörper weiter zerkleinert, was auch zum Schäumen und damit zu einer noch stärkeren Blockierung des Siebs führen kann. Der Druck in der Mahlkammer kann dabei ganz erheblich zunehmen und so hoch werden, dass im Extremfall der Betrieb der Rührwerkskugelmühle unterbrochen werden muss.

Die WO-A-03/004168 offenbart eine Rührwerkskugelmühle mit einem Ventil über das Gas zusammen mit dem Mahlprodukt aus dem Mahlraum ausgeschieden werden. Bei diesem Auslassventil bilden der Produktauslass und der Gasaulass über deren gesamte Länge einen gemeinsamen Kanal.

Es ist daher eine Aufgabe der Erfindung, eine Rührwerkskugelmühle der genannten Art dahingehend zu verbessern, dass die vorstehend genannten Probleme nicht mehr auftreten oder zumindest stark reduziert werden.

Diese Aufgabe wird erfindungsgemäss durch eine Rührwerkskugelmühle gelöst, wie sie durch die Merkmale der unabhängigen Patentansprüche 1 und 2 charakterisiert ist. Vorteilhafte Ausführungsbeispiele der erfindungsgemässen Rührwerkskugelmühle sind Gegenstand der abhängigen Patentansprüche.

Bei dem erfindungsgemässen Entlüftungssystem zur Entfernung gasförmiger Komponenten aus der Mahlkammer wird die Zentrifugalkraft, die vom Rührwerk mit seinen Rührorganen erzeugt wird, genutzt, um die gasförmigen Komponenten, insbesondere Gasblasen, von einer Feststoffsuspension zu trennen. Im Zentrifugalkraftfeld werden die Feststoffsuspension und die Mahlkörper aufgrund ihrer höheren Dichte (im Vergleich zu den Gasblasen) nach aussen geschleudert, während die Gasblasen, z.B. Luftblasen, im zentralen Bereich (etwa im Zentrum) bleiben. Diese Trennwirkung ist grundsätzlich unabhängig von der Art und der Form der Rührorgane des Rührwerks. Durch den Gasauslass im zentralen Bereich der Mahlkammer am auslassseitigen Ende derselben kann auf diese Weise die Mahlkammer "entlüftet" werden. Je nach Gestaltung dieses Gasauslasses kann vorzugsweise der Gasauslass mit einem Sieb versehen werden, um ein Ausströmen von Mahlkörpern zu verhindern.

Hierbei sind mehrere Varianten denkbar. So weist bei einem Ausführungsbeispiel der erfindungsgemässen Rührwerkskugelmühle das Rührwerk eine Welle auf, auf welcher die Rührorgane fest angeordnet sind, und der sich in axialer Richtung erstreckende Gasauslasskanal verläuft durch die Welle hindurch.

So ist bei einem weitern Ausführungsbeispiel der erfindungsgemässen Rührwerkskugelmühle der Produktauslass für das gemahlene bzw. dispergierte Gut ebenfalls im zentralen Bereich der auslassseitigen Abschlusswand angeordnet, welcher einen sich in axialer Richtung durch die auslassseitige Abschlusswand erstreckenden Produktauslasskanal umfasst. Dabei sind der Produktauslasskanal und der Gasauslasskanal als voneinander getrennte Auslasskanäle ausgebildet. Bei einer Alternativ lösung mündet der Ausgang des Gasauslasskanals vor dem Ausgang des Produktauslasskanals in den Produktauslasskanal ein. Dadurch kann eine Art Venturi-Effekt erzielt werden, indem die Luft vom ausströmenden Produkt mitgerissen werden kann.

Bei einem weiteren Ausführungsbeispiel der erfindungsgemässen Rührwerkskugelmühle ist ein für das gemahlene bzw. dispergierte Gut, jedoch nicht für die Mahlkörper durchlässiges Trennorgan (z.B. ein Schlitzsieb) vor dem Produktauslass bzw. vor dem Produktauslasskanal derart angeordnet, dass das gemahlene bzw. dispergierte Gut nur in im wesentlichen radialer Richtung durch das Trennorgan hindurch und anschliessend in den Produktauslass bzw. den Produktauslasskanal gelangen kann. So kann das gemahlene bzw. dispergierte Produkt, welches durch die Zentrifugalkraft radial nach aussen gedrängt wurde, in radialer Richtung durch das Trennorgan zurück in Richtung des zentral in der auslassseitigen Abschlusswand angeordneten Produktauslasses strömen. Die Mahlkörper werden dabei von dem Trennorgan zurückgehalten, während das gemahlene bzw. dispergierte Produkt mit den gewünschten Spezifikationen (Teilchengrösse) das Trennorgan (z.B. das Schlitzsieb) zum Produktauslass hin durchströmen kann. Das Trennorgan kann dabei als zylindrische Siebpatrone ausgebildet sein, wobei der Gasauslasskanal in axialer Richtung zentral durch den Innenraum der Siebpatrone hindurch verläuft. Die zylindrische Siebpatrone kann auf einfache Weise ausgetauscht bzw. gereinigt werden, sollte dies erforderlich sein.

Wie eingangs bereits erwähnt, kann bei einem Ausführungsbeispiel der Rührwerkskugelmühle am Eintritt des Gasauslasses bzw. des Gasauslasskanals ein Sieb angeordnet sein, welches so ausgebildet ist, dass es zumindest die Mahlkörper in der Mahlkammer zurückhält.

Zur Verstärkung der Entlüftung kann der Ausgang des Gasauslasses bzw. des Gasauslasskanals an einen Vakuumbehälter angeschlossen sein. Das Produkt, das vom Vakuum mit angesaugt wird, kann abgetrennt werden und separat zurück zum Einlass der Rührwerkskugelmühle geführt werden.

Wie bereits erwähnt, kann die Art und die Form der Rührorgane auf der Welle des Rührwerks dem Zweck entsprechend optimal gewählt werden. Insbesondere kann das Rührwerk eine elle aufweisen, auf der als Rührorgane Schaufelräder, Scheiben oder Stifte fest angeordnet sind.

Weitere vorteilhafte Aspekte der erfindungsgemässen Rührwerkskugelmühle ergeben sich aus der nachfolgenden Beschreibung von Ausführungsbeispielen mit Hilfe der Zeichnung. Es zeigen in schematischer Darstellung:
- Fig. 1: einen Ausschnitt aus einem Ausführungs- beispiel einer Rührwerkskugelmühle, dass von der Erfindung nicht umfasst ist.
- Fig. 2: einen Ausschnitt aus einem Ausführungsbeispiel einer erfindungsgemässen Rührwerkskugelmühle, dass von der Erfindung nicht umfasst ist.
- Fig. 3: einen Ausschnitt aus einem ersten Ausführungsbeispiel der erfindungsgemässen Rührwerkskugelmühle,
- Fig. 4: einen Ausschnitt aus einem zweiten Ausführungsbeispiel der erfindungsgemässen Rührwerkskugelmühle, und
- Fig. 5: ein drittes Ausführungsbeispiel der erfindungsgemässen Rührwerkskugelmühle mit einem mit dem Gasauslasskanal verbundenen Vakuumbehälter.

In **Fig. 1** ist ein Ausschnitt (auslassseitiges Ende) eines ersten Ausführungsbeispiels der erfindungsgemässen Rührwerkskugelmühle 1 dargestellt, bei welchem ein Gasauslasskanal 140 durch die auslassseitige Abschlusswand 100 der Mahlkammer 10 heraus geführt ist. Der separate Produktauslass bzw. Produktauslasskanal ist bei diesem Ausführungsbeispiel nicht dargestellt. Auf der Welle 130 des Rührwerks 13 sind Rührorgane 131 angeordnet, die als Scheiben ausgebildet sind.

In **Fig. 2** ist ein Ausschnitt (auslassseitiges Ende) eines zweiten Ausführungsbeispiels der erfindungsgemässen Rührwerkskugelmühle 1a mit einem durch die Welle 130a des Rührwerks 13a axial verlaufenden Gasauslasskanal 140a. Bei diesem Ausführungsbeispiel ist der Gasauslasskanal 140a nicht durch die auslassseitige Abschlusswand 100a der Mahlkammer 10a nach aussen geführt, sondern stattdessen erfolgt die Durchführung nach aussen in der Welle 130a des Rührwerks. Auch bei diesem Ausführungsbeispiel sind die Rührorgane 131a, ähnlich wie bei dem Ausführungsbeispiel gemäss Fig. 1, als Scheiben ausgebildet.

In **Fig. 3** ist ein Ausschnitt (auslassseitiges Ende) eines dritten Ausführungsbeispiels der erfindungsgemässen Rührwerkskugelmühle 1b zu erkennen, mit der Mahlkammer 10b und mit der Welle 130b des Rührwerks 13b, auf welcher Rührorgane 131b in Form von schaufelradartigen Acceleratoren angeordnet sind. Der Gasauslasskanal 140b verläuft zentral durch den Innenraum einer Siebpatrone 150b hindurch, ist jedoch nicht als separater Gasauslasskanal 140b aus der Mahlkammer 10b herausgeführt, sondern mündet im Bereich der ausgangsseitigen Abschlusswand 100b in den Produktauslasskanal 120b ein. Auf diese Weise kann eine Art Venturi-Effekt erzielt werden, indem nämlich die gasförmigen Komponenten, z.B. Gasblasen, von der durch den Produktauslasskanal 120b gepumpten Feststoffsuspension mitgerissen werden.

In **Fig. 4** ist ein Ausschnitt (auslassseitiges Ende) eines vierten Ausführungsbeispiels der erfindungsgemässen Rührwerkskugelmühle 1c zu erkennen, bei welchem im Bereich des Endes der Welle 130c des Rührwerks 13c zusätzlich zu den schaufelartigen Rührorganen 131c (Acceleratoren) ein zusätzliches Rührorgan 131c auf der Welle 130c zu erkennen ist. Ausserdem ist bei diesem Ausführungsbeispiel der Gasauslasskanal 140c durch die Siebpatrone 150c sowie durch die auslassseitige Abschlusswand 100c separat aus der Mahlkammer 10c herausgeführt, er mündet also - im Unterschied zu dem Ausführungsbeispiel gemäss Fig. 3 - nicht in den Produktauslasskanal 120c ein.

In **Fig. 5** ist eine schematische Darstellung eines fünften Ausführungsbeispiels der erfindungsgemässen Rührwerkskugelmühle 1d mit einem Vakuumbehälter 2 gezeigt, der an den Gasauslasskanal 140d der Rührwerkskugelmühle 1d verbunden ist. Das fünfte Ausführungsbeispiel der erfindungsgemässen Rührwerkskugelmühle 1 umfasst erneut eine zylindrische Mahlkammer 10d sowie einen an einem Ende der Mahlkammer 10d angeordneten Einlass 11 für das zu mahlende bzw. zu dispergierende Gut, z.B. eine Feststoffsuspension. Durch den Einlass 11 hindurch das kann zu mahlende bzw. zu dispergierende Gut der Mahlkammer 10d zugeführt werden. In der Mahlkammer 10d befinden sich im Betrieb die - typischerweise kugelförmigen - Mahlkörper (nicht dargestellt), die beispielsweise aus einer Keramik oder einem anderen hochabriebfesten Material bestehen. In der Mahlkammer 10d ist ferner das um die Kammerachse als Drehachse 101d drehbare Rührwerk 13d angeordnet, auf dessen Welle 130d Rührorgane 131d fest angeordnet sind.

Weiterhin weist das Ausführungsbeispiel der Rührwerkskugelmühle 1d gemäss Fig. 5 einen am anderen Ende (auslassseitiges Ende) der Mahlkammer 10d angeordneten Produktauslass 12 für das gemahlene bzw. dispergierte Gut auf. Der Produktauslass 12 umfasst einen Produktauslasskanal 120d, der sich durch die auslassseitige Abschlusswand 100d der Mahlkammer 10d erstreckt und hier beispielhaft die Form eines Rohrstücks mit einer Krümmung aufweist. Weiterhin ist in Fig. 1 ein Gasauslass 14 in Form eines Gasauslasskanals 140d vorgesehen, der am auslassseitigen Ende der Mahlkammer 10d im zentralen Bereich angeordnet ist und hier beispielhaft als separates Rohrstück ausgebildet ist, welches getrennt von dem als Produktauslasskanal 120d ausgebildeten Rohrstück aus der Mahlkammer 10d herausgeführt ist.

Weiterhin erkennt man in Fig. 5 im Bereich des auslassseitigen Endes der Mahlkammer 10d ein Trennorgan 15 in Form einer zylindrisch ausgebildeten Siebpatrone 150d mit einem (nicht dargestellten) Schlitzsieb, durch welches das gemahlene bzw. dispergierte Gut nur in im wesentlichen radialer Richtung hindurch (von aussen nach innen) gelangen kann, sodass es anschliessend in den Produktauslasskanal 120d gelangen kann. Grundsätzlich kann die Trennung des gemahlenen bzw. dispergierten Guts und der Mahlkörper aber auch auf andere Weise erfolgen, z.B. mit Hilfe von rotierenden Trennspalten oder anderen geeigneten Methoden.

In dem in Fig. 5 gezeigten Ausführungsbeispiel der Rührwerkskugelmühle 1d sind die Rührorgane 131d erneut als schaufelradartige Acceleratoren ausgebildet, um die Mahlkörper und das zu mahlende bzw. das zu dispergierende Gut radial zur Rührwelle 130d zu befördern. Durch die Drehung der schaufelradartigen Rührorgane 131d (Acceleratoren) wirkt auf die Mahlkörper eine Zentrifugalkraft, welche die Mahlkörper radial nach aussen befördert.

Wie bereits eingangs erwähnt, kann es beim Auftreten von Gasblasen im Gut zu den dort genannten Problemen (Krustenbildung und Verklebung der Mahlkörper und/oder des zu mahlenden bzw. zu dispergierenden Guts, Reduktion der Mahlleistung, eventuelle Blockierung der Rührwerkskugelmühle, noch stärkeres Schäumen, Siebblockade, Anstieg der Drucks in der Mahlkammer, eventuelle Unterbrechung des Betriebs) kommen. Da die Dichte der Feststoffsuspension grösser ist als die Dichte allfälliger gasförmiger Komponenten, z.B. Gasblasen, sammeln sich die Gasblasen im zentralen Bereich der Mahlkammer 10d. Diese können nun durch den am auslassseitigen Ende ebenfalls im zentralen Bereich (also im Bereich der Mitte) angeordneten Gasauslasskanal 140d nach aussen abgeführt werden, sodass ein Schäumen entweder vermieden oder jedenfalls stark reduziert werden kann.

Der Ausgang des durch die auslassseitige Abschlusswand der Mahlkammer 10d durchgeführten Gasauslasskanals 140d ist hier an den bereits weiter oben erwähnten Vakuumbehälter 2 angeschlossen, der seinerseits an eine Vakuumpumpe 3 angeschlossen ist. Damit keine Mahlkörper aus der Mahlkammer 10d mit ausströmen können, kann am Eingang des Gasauslasskanals 140d ein Sieb angeordnet sein (nicht dargestellt). Die Vakuumpumpe 3 erzeugt im Vakuumbehälter 2 einen Unterdruck, wodurch durch den in axialer Richtung zentral durch den Innenraum der Siebpatrone 150d verlaufenden Gasauslasskanal 140d die gasförmigen Komponenten aus der Mahlkammer 10d abgeführt werden. Falls geringe Mengen der Feststoffsuspension durch den Unterdruck aus der Mahlkammer mit abgesaugt werden, können diese in dem Vakuumbehälter 2 abgetrennt werden und anschliessend mit Hilfe der Förderpumpe 4 dem gemahlenen bzw. dispergierten Gut zugeführt werden, welches entweder abgeführt oder ggf. über den Einlass 11 wieder in die Mahlkammer 10d (oder zu einem Ansatzbehälter) zurückgeführt werden kann.

Die Erfindung ist anhand der vorstehenden Ausführungsbeispiele der Rührwerkskugelmühle beschrieben worden. Die Erfindung ist jedoch nicht derart zu verstehen, als sei sie auf diese Ausführungsbeispiele beschränkt. Vielmehr sind zahlreiche Änderungen und Varianten einer solchen Rührwerkskugelmühle vorstellbar, ohne dabei von der technischen Lehre der Erfindung abzuweichen. Nur als Beispiel soll erwähnt werden, dass grundsätzlich der Gasauslass auch als Auslass-öffnung ausgebildet sein kann und nicht notwendigerweise einen Kanal umfassen muss, auch wenn die beschriebenen Ausführungsbeispiele alle einen solchen Gasauslasskanal aufweisen. Der Schutzbereich wird somit durch die folgenden Ansprüche definiert.

## Patentansprüche

1. Rührwerkskugelmühle (1c;1d) zum Feinmahlen oder Dispergieren eines Guts, mit einer zylindrischen oder konischen Mahlkammer (10c;10d) zur Aufnahme von Mahlkörpern sowie zur Aufnahme des zu mahlenden bzw. zu dispergierenden Guts, mit einem an einem Ende der Mahlkammer (10c;10d) angeordneten Einlass für das zu mahlende oder zu dispergierende Gut, mit einem sich in axialer Richtung in die Mahlkammer (10c;10d) erstreckenden Rührwerk (13c;13d) mit Rührorganen (131c;131d) zum Bewegen der Mahlkörper und des zu mahlenden bzw. zu dispergierenden Guts in der Mahlkammer (10c;10d), sowie mit einem am anderen Ende der Mahlkammer (10c;10d) angeordneten Produktauslass für das gemahlene bzw. dispergierte Gut, wobei am auslassseitigen Ende der Mahlkammer (10c;10d) im zentralen Bereich ein Gasauslass angeordnet ist, durch welchen hindurch gasförmige Komponenten, jedoch keine Mahlkörper, aus der Mahlkammer (10c;10d) heraus abführbar sind, wobei der Gasauslass einen sich in axialer Richtung erstreckenden Gasauslasskanal (140c;140d) umfasst und der sich in axialer Richtung erstreckende Gasauslasskanal (140c;140d) sich durch eine am auslassseitigen Ende angeordnete, die zylindrische oder konische Mahlkammer (10c;10d) begrenzende Abschlusswand (100c;100d) hindurch erstreckt, und wobei der Produktauslass für das gemahlene bzw. dispergierte Gut ebenfalls im zentralen Bereich der auslassseitigen Abschlusswand (100c;100d) angeordnet ist und einen sich in axialer Richtung durch die auslassseitige Abschlusswand (100c;100d) erstreckenden Produktauslasskanal (120c;120d) umfasst, **dadurch gekennzeichnet, dass** der Produktauslasskanal (120c;120d) und der Gasauslasskanal (140c;140d) als voneinander getrennte Auslasskanäle ausgebildet sind.

2. Rührwerkskugelmühle (1b) zum Feinmahlen oder Dispergieren eines Guts, mit einer zylindrischen oder konischen Mahlkammer (10b) zur Aufnahme von Mahlkörpern sowie zur Aufnahme des zu mahlenden bzw. zu dispergierenden Guts, mit einem an einem Ende der Mahlkammer (10b) angeordneten Einlass für das zu mahlende oder zu dispergierende Gut, mit einem sich in axialer Richtung in die Mahlkammer (10b) erstreckenden Rührwerk (13b) mit Rührorganen (131b) zum Bewegen der Mahlkörper und des zu mahlenden bzw. zu dispergierenden Guts in der Mahlkammer (10b), sowie mit einem am anderen Ende der Mahlkammer (10b) angeordneten Produktauslass für das gemahlene bzw. dispergierte Gut, wobei am auslassseitigen Ende der Mahlkammer (10b) im zentralen Bereich ein Gasauslass angeordnet ist, durch welchen hindurch gasförmige Komponenten, jedoch keine Mahlkörper, aus der Mahlkammer (10b) heraus abführbar sind, wobei der Gasauslass einen sich in axialer Richtung erstreckenden Gasauslasskanal (140b) umfasst und der sich in axialer Richtung erstreckende Gasauslasskanal (140b) sich durch eine am auslassseitigen Ende angeordnete, die zylindrische oder konische Mahlkammer (10b) begrenzende Abschlusswand (100b) hindurch erstreckt, und wobei der Produktauslass für das gemahlene bzw. dispergierte Gut ebenfalls im zentralen Bereich der auslassseitigen Abschlusswand (100b) angeordnet ist und einen sich in axialer Richtung durch die auslassseitige Abschlusswand (100b) erstreckenden Produktauslasskanal (120b) umfasst, **dadurch gekennzeichnet, dass** der Ausgang des Gasauslasskanals (140b) vor dem Ausgang des Produktauslasskanals (120b) in den Produktauslasskanal (120b) einmündet.

3. Rührwerkskugelmühle nach einem der Ansprüche 1 oder 2, bei welcher ein für das gemahlene bzw. dispergierte Gut, jedoch nicht für die Mahlkörper durchlässiges Trennorgan (150b;150c;150d) vor dem Produktauslass bzw. vor dem Produktauslasskanal (120b;120c;120d) derart angeordnet ist, dass das gemahlene bzw. dispergierte Gut nur in im wesentlichen radialer Richtung durch das Trennorgan (150b;150c;150d) hindurch und anschliessend in den Produktauslasskanal (120b;120c;120d) gelangen kann.

4. Rührwerkskugelmühle nach Anspruch 3, **dadurch gekennzeichnet, dass** das Trennorgan als zylindrische Siebpatrone (150b;150c;150d) ausgebildet ist, und bei welcher der Gasauslasskanal (140b;140c;140d) in axialer Richtung zentral durch den Innenraum der Siebpatrone (150b;150c;150d) hindurch verläuft.

5. Rührwerkskugelmühle nach einem der vorangehenden Ansprüche, **dadurch gekennzeichnet, dass** am Eintritt des Gasauslasskanals (140b;140c;140d) ein Sieb angeordnet ist, welches so ausgebildet ist, dass es zumindest die Mahlkörper in der Mahlkammer (10b;10c;10d) zurückhält.

6. Rührwerkskugelmühle nach einem der Ansprüche 1 oder 3-5, **dadurch gekennzeichnet, dass** der Ausgang des Gasauslasskanals (120d) an einen Vakuumbehälter (2) und/oder eine Vakuumpumpe (3) angeschlossen ist.

7. Rührwerkskugelmühle nach einem der vorangehenden Ansprüche, **dadurch gekennzeichnet, dass** das Rührwerk (13b;13c;13d) eine Welle (130b;130c;130d) aufweist, auf der als Rührorgane (131b;131c;131d) Schaufelräder, Scheiben oder Stifte fest angeordnet sind.

## Claims

1. Agitator ball mill (1c; 1d) for finely grinding or dispersing a material, having a cylindrical or conical grinding chamber (10c; 10d) for accommodating grinding elements and for receiving the material that is to be ground or dispersed,
having an inlet arranged at one end of the grinding chamber (10c; 10d) for the material that is to be ground or dispersed,
having an agitator (13c; 13d) extending axially into the grinding chamber (10c; 10d), with stirring means (131c; 131d) for moving the grinding elements and the material that is to be ground or dispersed in the grinding chamber (10c; 10d),
and having a product outlet, arranged at the other end of the grinding chamber (10c; 10d), for the ground or dispersed material,
wherein at the outlet of the grinding chamber (10c; 10d), in the central region, there is arranged a gas exhaust through which gaseous components, but no grinding elements, can be discharged from the grinding chamber (10c; 10d), the gas exhaust comprising an axially extending gas exhaust channel (140c; 140d), and the axially extending gas exhaust channel (140c; 140d) extending through a closure wall (100c; 100d) arranged at the outlet end, said closure wall delimiting the cylindrical or conical grinding chamber (10c; 10d), and wherein the product outlet for the ground or dispersed material is also arranged in the central region of the closure wall (100c; 100d) at the outlet end and comprises a product outlet channel (120c; 120d) which extends axially through the closure wall (100c; 100d) at the outlet end, **characterised in that** the product outlet channel (120c; 120d) and the gas exhaust channel (140c; 140d) are embodied as outlet channels separate from one another.

2. Agitator ball mill (1b) for finely grinding or dispersing a material, having a cylindrical or conical grinding chamber (10b) for accommodating grinding elements and for receiving the material that is to be ground or dispersed,
having an inlet arranged at one end of the grinding chamber (10b) for the material that is to be ground or dispersed, having an agitator (13b) extending axially into the grinding chamber (10b), with stirring means (131b) for moving the grinding elements and the material that is to be ground or dispersed in the grinding chamber (10b),
and having a product outlet, arranged at the other end of the grinding chamber (10b), for the ground or dispersed material, wherein at the outlet end of the grinding chamber (10b), in the central region, there is arranged a gas exhaust through which gaseous components, but no grinding elements, can be discharged from the grinding chamber (10b), the gas exhaust comprising an axially extending gas exhaust channel (140b), and the axially extending gas exhaust channel (140b) extending through a closure wall (100b) arranged at the outlet end, said closure wall delimiting the cylindrical or conical grinding chamber (10b), and wherein the product outlet for the ground or dispersed material is also arranged in the central region of the closure wall (100b) at the outlet end and comprises a product outlet channel (120b) which extends axially through the closure wall (100b) at the outlet end, **characterised in that** the exit end of the gas exhaust channel (140b) opens into the product outlet channel (120b) before the exit end of the product outlet channel (120b).

3. Agitator ball mill according to one of claims 1 or 2, in which a separating means (150b; 150c; 150d) through which the ground or dispersed material but not the grinding elements can pass is arranged in front of the product outlet or in front of the product outlet channel (120b; 120c; 120d) such that the ground or dispersed material can only pass through the separating means (150b; 150c; 150d) in a substantially radial direction and can then enter the product outlet channel (120b; 120c; 120d).

4. Agitator ball mill according to claim 3, **characterised in that** the separating means is embodied as a cylindrical screening cartridge (150b; 150c; 150d), and wherein the gas exhaust channel (140b; 140c; 140d) extends centrally through the interior of the screening cartridge (150b; 150c; 150d) in the axial direction.

5. Agitator ball mill according to anyone of the preceding claims, **characterised in that** at the entrance to the gas exhaust channel (140b; 140c; 140d) a screen is arranged which is configured so as to retain at least the grinding elements in the grinding chamber (10b; 10c; 10d).

6. Agitator ball mill according to anyone of claims 1 or 3-5, **characterised in that** the exit end of the gas exhaust channel (120d) is connected to a vacuum container (2) and/or a vacuum pump (3).

7. Agitator ball mill according to anyone of the preceding claims, **characterised in that** the agitator (13b; 13c; 13d) comprises a shaft (130b; 130c; 130d) on which paddle wheels, discs or pins are fixedly mounted as stirring means (131b; 131c; 131d).

## Revendications

1. Broyeur à boulets à agitateur (1c ; 1d) pour le broyage fin ou la dispersion d'un matériau, comprenant une chambre de broyage cylindrique ou conique (10c ; 10d) destinée à recevoir des corps de broyage ainsi qu'à recevoir le matériau à broyer ou à disperser,
comprenant une entrée (11) pour le matériau à broyer ou à disperser, laquelle est disposée à une extrémité de la chambre de broyage (10c ; 10d),
comprenant un agitateur (13c ; 13d) qui s'étend en direction axiale dans la chambre de broyage (10c ; 10d) et qui comprend des organes d'agitation (131c ; 131d) pour déplacer les corps de broyage et le matériau à broyer ou à disperser dans la chambre de broyage (10c ; 10d),
ainsi que comprenant une sortie de produit pour le matériau broyé ou dispersé, laquelle est disposée à l'autre extrémité de la chambre de broyage (10c ; 10d), une sortie de gaz étant disposée à l'extrémité côté sortie de la chambre de broyage (10c ; 10d), dans la zone centrale, à travers laquelle des composants gazeux, mais pas les corps de broyage, peuvent être évacués de la chambre de broyage (10c ; 10d), la sortie de gaz comprenant un canal de sortie de gaz (140c ; 140d) qui s'étend en direction axiale, et le canal de sortie de gaz (140c ; 140d) qui s'étend en direction axiale s'étendant à travers une paroi de fermeture (100c ; 100d) qui est disposée à l'extrémité côté sortie et qui limite la chambre de broyage cylindrique ou conique (10c ; 10d), et la sortie de produit pour le matériau broyé ou dispersé étant également disposée dans la zone centrale de la paroi de fermeture côté sortie (100c ; 100d) et comprenant un canal de sortie de produit (120c ; 120d) qui s'étend en direction axiale à travers la paroi de fermeture côté sortie (100c ; 100d),
**caractérisé en ce que** le canal de sortie de produit (120c ; 120d) et le canal de sortie de gaz (140c ; 140d) sont réalisés sous la forme de canaux de sortie séparés l'un de l'autre.

2. Broyeur à boulets à agitateur (1b) pour le broyage fin ou la dispersion d'un matériau, comprenant une chambre de broyage cylindrique ou conique (10b) destinée à recevoir des corps de broyage ainsi qu'à recevoir le matériau à broyer ou à disperser,
comprenant une entrée pour le matériau à broyer ou à disperser, laquelle est disposée à une extrémité de la chambre de broyage (10b),
comprenant un agitateur (13b) qui s'étend en direction axiale dans la chambre de broyage (10b) et qui comprend des organes d'agitation (131b) pour déplacer les corps de broyage et le matériau à broyer ou à disperser dans la chambre de broyage (10b),
ainsi que comprenant une sortie de produit pour le matériau broyé ou dispersé, laquelle est disposée à l'autre extrémité de la chambre de broyage (10b), une sortie de gaz étant disposée à l'extrémité côté sortie de la chambre de broyage (10b), dans la zone centrale, à travers laquelle des composants gazeux, mais pas les corps de broyage, peuvent être évacués de la chambre de broyage (10b), la sortie de gaz comprenant un canal de sortie de gaz (140b) qui s'étend en direction axiale, et le canal de sortie de gaz (140b) qui s'étend en direction axiale s'étendant à travers une paroi de fermeture (100b) qui est disposée à l'extrémité côté sortie et qui limite la chambre de broyage cylindrique ou conique (10b), et la sortie de produit pour le matériau broyé ou dispersé étant également disposée dans la zone centrale de la paroi de fermeture côté sortie (100b) et comprenant un canal de sortie de produit (120b) qui s'étend en direction axiale à travers la paroi de fermeture côté sortie (100b),
**caractérisé en ce que** la sortie du canal de sortie de gaz (140b) débouche dans le canal de sortie de produit (120b) avant la sortie du canal de sortie de produit (120b).

3. Broyeur à boulets à agitateur selon une des revendications 1 ou 2, dans lequel un organe de séparation (150b ; 150c ; 150d) qui laisse passer le matériau broyé ou dispersé, mais pas les corps de broyage, est disposé avant la sortie de produit ou avant le canal de sortie de produit (120b ; 120c ; 120d), de façon que le matériau broyé ou dispersé puisse passer seulement dans une direction sensiblement radiale à travers l'organe de séparation (150b ;150c ; 150d) et ensuite parvenir dans le canal de sortie de produit (120b ; 120c ; 120d).

4. Broyeur à boulets à agitateur selon la revendication 3, **caractérisé en ce que** l'organe de séparation est réalisé sous la forme d'une cartouche de tamisage cylindrique (150b ; 150c ; 150d), et **en ce que** le canal de sortie de gaz (140b ; 140c ; 140d) s'étend en direction axiale centralement à travers l'intérieur de la cartouche de tamisage (150b ; 150c ; 150d).

5. Broyeur à boulets à agitateur selon une des revendications précédentes, **caractérisé en ce qu'**à l'entrée du canal de sortie de gaz (140b ; 140c ; 140d) est disposé un tamis qui est conçu pour retenir au moins les corps de broyage dans la chambre de broyage (10b ; 10c ; 10d).

6. Broyeur à boulets à agitateur selon une des revendications 1 ou 3-5, **caractérisé en ce que** la sortie du canal de sortie de gaz (120d) est reliée à un réservoir à vide (2) et/ou à une pompe à vide (3).

7. Broyeur à boulets à agitateur selon une des revendications précédentes, **caractérisé en ce que** l'agitateur (13b ; 13c ; 13d) comporte un arbre (130b ; 130c ; 130d) sur lequel sont disposés de manière fixe des roues à aubes, des disques ou des broches faisant fonction d'organes d'agitation (131b ; 131c ; 131d).
